# EUROPÄISCHE PATENTSCHRIFT

(11) **EP 1 262 659 B1**
(45) Veröffentlichungstag und Bekanntmachung des Hinweises auf die Patenterteilung: **04.08.2010**
(21) Anmeldenummer: 02011016.9
(22) Anmeldetag: 17.05.2002
(51) Int. Cl.: F02M 63/02

(54) **Kraftstoffsystem für eine Brennkraftmaschine**
Fuel system for an internal combustion engine
Système de combustible pour un moteur à combustion interne

(30) Priorität: 29.05.2001 DE 10125982
(43) Veröffentlichungstag der Anmeldung: 04.12.2002
(73) Patentinhaber: ROBERT BOSCH GMBH, 70442 Stuttgart (DE)
(72) Erfinder: Rembold, Helmut, 70435 Stuttgart (DE); Moser, Winfried, 71642 Ludwigsburg (DE); Mueller, Uwe, 71282 Hemmingen (DE); Lang, Harald, 71706 Markgroeningen (DE)

(56) Entgegenhaltungen:
- EP-A- 1 092 863
- DE-A- 19 742 180
- DE-A- 19 936 287
- US-A- 5 558 068
- US-A- 6 024 064

## Beschreibung

### Stand der Technik

Die Erfindung betrifft ein Kraftstoffsystem nach dem Oberbegriff des Anspruchs 1 und eine Brennkraftmaschine und ein verfahren zum Betreiben einer Brennkraftmaschine nach den nebengeordneten Ansprüchen.

Aus der DE 195 39 883 A1 ist ein Kraftstoffsystem bekannt, bei dem zwei in Reihe geschaltete Pumpen den Kraftstoff aus einem Kraftstoffbehälter in eine Kraftstoff-Sammelleitung fördern, welche gemeinhin auch als "Rail" bezeichnet wird. In der Kraftstoff-Sammelleitung wird der Kraftstoff unter relativ hohem Druck gespeichert. An die Kraftstoff-Sammelleitung sind Einspritzventile angeschlossen, die den Kraftstoff direkt in entsprechende Brennräume einspritzen.

Der Druck in der Kraftstoff-Sammelleitung wird durch ein Druckventil gesteuert. Je nach Ansteuerung des Druckventils wird Kraftstoff aus der Kraftstoff-Sammelleitung über eine Rückleitung in den Kraftstoffbehälter zurückgeleitet. Bei dem bekannten Kraftstoffsystem wird nach dem Abstellen der Druck in der Kraftstoff-Sammelleitung abgebaut. Aufgrund von Wärmeleitung vom Motorblock her kann es allerdings dann in dem in der Kraftstoff-Sammelleitung vorhandenen Kraftstoff zur Bildung von Dampfblasen kommen, welche das Wiederanlassen der Brennkraftmaschine erschweren. Um diesen Nachteil zu beseitigen, wird bei dem bekannten Kraftstoffsystem beim Anlassen der Brennkraftmaschine der Druck des von der ersten der beiden Kraftstoffpumpen geförderten Kraftstoffes erhöht, um gegebenenfalls vorhandene Dampfblasen möglichst schnell aus dem Kraftstoffsystem zu eliminieren. Dies benötigt jedoch eine gewisse Zeit.

EP 1 092 863 A2 offenbart ein Druckregelventil für ein Kraftstoffsystem, dessen Ventilelement durch eine Feder in Schließstellung beaufschlagt wird. Der Öffnungsdruck ist relativ niedrig und kann durch eine elektromagnetische Betätigungsvorrichtung erhöht werden. US 5,558,068 beschreibt ein Magnetventil für ein Kraftstoff-Einspritzsystem, welches beim Start geöffnet wird, um Dampfblasen aus einem Kraftstoffrail zu spülen. DE 199 36 287 A1 offenbart eine Bedarfssteuerung für ein Kraftstofffördermodul, bei der ein Absperrventil den Druck in einem Niederdruckbereich nach dem Abstellen der Brennkraftmaschine hoch hält. US 6,024,064 beschreibt ein Hochdruck-Kraftstoffsystem mit einem Druckregelventil, welches zusätzlich mittels einer elektromagnetischen Betätigungseinrichtung zwangsweise geöffnet werden kann.

Die Erfindung betrifft ein Kraftstoffsystem mit den Merkmalen des Anspruchs 1, und eine Brennkraftmaschine und ein Verfahren mit den nebengeordneten Patentansprüchen.

### Vorteile der Erfindung

Das erfindungsgemäße Kraftstoffsystem hat den Vorteil, dass sich Dampfblasen gar nicht erst bilden können, da der Druck in der Kraftstoff-Sammelleitung auf einem hohen Niveau auch bei abgestellter Brennkraftmaschine gehalten wird. Somit sind keine Maßnahmen erforderlich, um vor dem Wiederanlassen einer heißen Brennkraftmaschine eventuelle Dampfblasen aus dem Kraftstoffsystem zu entfernen. Das Anlassen einer Brennkraftmaschine, welche mit dem erfindungsgemäßen Kraftstoffsystem ausgerüstet ist, erfolgt daher sehr schnell.

Das Beibehalten des relativ hohen Drucks in der Kraftstoff-Sammelleitung ist bei dem erfindungsgemäßen Kraftstoffsystem sehr einfach möglich: Die Ventileinrichtung ist so aufgebaut, dass sie in ihrem nicht betätigten Ruhezustand geschlossen ist, also keine Verbindung von der Kraftstoff-Sammelleitung zurück beispielsweise zum Kraftstoffbehälter existiert. Ein solcher nicht betätigter Zustand liegt im Allgemeinen ohnehin bei abgestellter Brennkraftmaschine vor.

Elektrisch betätigte Ventileinrichtungen sind sehr einfach und preiswert herzustellen. Ein stromloser Zustand ist bei abgestellter Brennkraftmaschine darüber hinaus leicht realisierbar. Eine erfindungsgemäß vorgesehene Vorspanneinrichtung kann beispielsweise eine Feder umfassen. Die Betätigung des ventilelements erfolgt also gegen die Kraft der Vorspanneinrichtung. Eine solche Ventileinrichtung baut einfach und arbeitet zuverlässig. Dabei wird die Vorspanneinrichtung so gewählt werden, dass die Ventileinrichtung im nicht betätigten, also stromlosen Zustand öffnet, wenn der Druck in der Kraftstoff-Sammelleitung einen bestimmten Wert überschreitet. Durch diese Maßnahme wird sichergestellt, dass der Druck in der Kraftstoff-Sammelleitung bei abgestellter Brennkraftmaschine einen maximalen Wert nicht überschreiten kann. Hierdurch wird die Funktionssicherheit der Kraftstoff-Sammelleitung und angeschlossener Komponenten garantiert, da eine Erwärmung des in der Kraftstoff-Sammelleitung eingeschlossenen Kraftstoffs beispielsweise aufgrund von Wärmeleitung von der Brennkraftmaschine her und die damit verbundene Ausdehnung des eingeschlossenen Kraftstoffes nicht zu einer Beschädigung der Kraftstoff-Sammelleitung oder eingeschlossener Komponenten führen kann.

Indem der Öffnungsdruck der ventileinrichtung im nicht betätigten Zustand niedriger ist als der maximal zulässige Funktionsdruck der Kraftstoff-Einspritzvorrichtung, wird der Tatsache Rechnung getragen, dass die üblichen Kraftstoff-Einspritzvorrichtungen ab einem bestimmten Druck in der Kraftstoff-Sammelleitung nicht mehr sicher betätigt werden können. Außerdem besteht die Gefahr, dass bei Überschreiten des maximal zulässigen Funktionsdruckes die Kraftstoff-Einspritzvorrichtung nicht mehr sicher schließt und somit Kraftstoff bei stehender Brennkraftmaschine in den Brennraum der Brennkraftmaschine gelangt. Durch das erfindungsgemäße Kraftstoffsystem wird all dies verhindert.

Bei einer vorteilhaften Weiterbildung ist der Öffnungsdruck der Ventileinrichtung bei hoher Drehzahl der Brennkraftmaschine höher ist als bei geringer Drehzahl der Brennkraftmaschine. Aufgrund dieser Maßnahme wird wiederum der Tatsache Rechnung getragen, dass es für einen verbrauchs- und emissionsoptimalen Betrieb der Brennkraftmaschine günstig ist, wenn der Druck des Kraftstoffes an der Kraftstoff-Einspritzvorrichtung bei geringer Drehzahl der Brennkraftmaschine eher niedrig ist und bei hoher Drehzahl der Brennkraftmaschine eher hoch ist. Der Öffnungsdruck der Ventileinrichtung sorgt so für einen dem jeweiligen Betriebszustand der Brennkraftmaschine entsprechenden Druck in der Kraftstoff-Sammelleitung.

### Zeichnung

Nachfolgend wird ein bevorzugtes Ausführungsbeispiel der Erfindung unter Bezugnahme auf die beiliegende Zeichnung im Detail erläutert. In der Zeichnung zeigen:
- Fig. 1:: ein Blockschaltbild einer Brennkraftmaschine mit einem Kraftstoffsystem mit einer Ventileinrichtung;
- Fig. 2:: einen teilweisen Schnitt durch die Ventileinrichtung von Fig. 1; und
- Fig. 3:: ein Diagramm, in dem der Öffnungsdruck der Ventileinrichtung von Fig. 2 über der Drehzahl der Brennkraftmaschine aufgetragen ist.

### Beschreibung des Ausführungsbeispiels

In Fig. 1 trägt eine Brennkraftmaschine insgesamt das Bezugszeichen 10. Sie ist im vorliegenden Ausführungsbeispiel nur symbolhaft durch eine strichpunktierte Linie angedeutet. Die Brennkraftmaschine 10 umfasst wiederum ein Kraftstoffsystem 12.

Zu diesem gehört ein Kraftstoffbehälter 14, aus dem eine elektrische Kraftstoffpumpe 16 Kraftstoff in eine Kraftstoffverbindung 18 fördert. Über einen Filter 20 gelangt der Kraftstoff zu einer Hochdruck-Kraftstoffpumpe 22. Diese wird auf hier nicht näher dargestellte Art und Weise direkt von einer Kurbelwelle der Brennkraftmaschine 10 angetrieben. Der Druck in der Kraftstoffverbindung 18 wird durch einen Niederdruckregler 24 eingestellt.

Die Hochdruck-Kraftstoffpumpe 22 komprimiert den von der elektrischen Kraftstoffpumpe 16 vorverdichteten Kraftstoff weiter und fördert ihn in eine Kraftstoff-Sammelleitung 26. Diese wird gemeinhin auch als "Rail" bezeichnet. In ihr ist der Kraftstoff während des Betriebs der Brennkraftmaschine 10 unter sehr hohem Druck, bis ungefähr 120 bar, gespeichert. An die Kraftstoff-Sammelleitung 26 sind mehrere Kraftstoff-Einspritzvorrichtungen 28 angeschlossen. Bei diesen handelt es sich vorliegend um Injektoren, welche den Kraftstoff direkt in entsprechende Brennräume 30 einspritzen. Bei der dargestellten Brennkraftmaschine 10 handelt es sich also um eine solche mit Kraftstoff-Direkteinspritzung. Beim Kraftstoff kann es sich um Benzin ebenso wie um Diesel handeln.

Der Druck in der Kraftstoff-Sammelleitung 26 wird von einem Drucksensor 32 erfasst. Dieser liefert Signale an ein Steuer- und Regelgerät 34. Die Kraftstoff-Sammelleitung 26 ist über eine Kraftstoffverbindung 36 mit der Kraftstoffverbindung 18 verbunden. In der Kraftstoffverbindung 36 ist ein Druckventil 38 angeordnet, dessen genaue Ausgestaltung weiter unten erläutert wird. Das Druckventil 38 wird vom Steuer- und Regelgerät 34 angesteuert.

Das Druckventil 38 ist im Einzelnen wie folgt aufgebaut (vgl. Fig. 2):
Fig. 2 zeigt einen zylindrischen Ventilkörper 40, der in Einbaulage in eine zylindrische Ausnehmung eines in Fig. 2 nicht dargestellten Aufnahmeteils eingesetzt und an diesem befestigt ist. An diesem Aufnahmeteil sind auch die Anschlüsse für die Kraftstoffverbindung 36 vorhanden. Der zwischen dem Druckventil 38 und der Hochdruck-Kraftstoffpumpe 22 liegende Bereich der Kraftstoffverbindung trägt dabei das Bezugszeichen 36a, wohingegen der zur Kraftstoffverbindung 18 hin zeigende Bereich das Bezugszeichen 36b trägt.

Der Ventilkörper 40 ist zweiteilig aufgebaut. Im in Fig. 2 unteren Teil 42 ist eine zum Ventilkörper 40 koaxiale Durchgangsbohrung 44 vorhanden, die sich in Fig. 2 nach oben hin konisch erweitert. Die konische Erweiterung (ohne Bezugszeichen) bildet einen Ventilsitz für eine Ventilkugel 46. Im in Fig. 2 oberen Teil 48 des Ventilkörpers 40 ist eine ebenfalls zum Ventilkörper 40 koaxiale Durchgangsbohrung 50 vorhanden, von der zwei radial verlaufende Bohrungen 52 abzweigen. Die Durchgangsbohrung 44 im unteren Teil 42 des Ventilkörpers 40 ist mit dem Einlass des Druckventils 38 und somit in Einbaulage mit der Leitung 36a verbunden, wohingegen die radialen Bohrungen 52 zu einem Auslass des Druckventils 38 und somit in Einbaulage zur Leitung 36b führen.

In der zentrischen Durchgangsbohrung 50 ist ein Ventilstößel 54 angeordnet, an dessen in Fig. 2 oberem Endabschnitt ein Magnetanker 56 befestigt ist. Der Ventilstößel 54 ist im Bereich der Durchgangsbohrung 50 in einer Gleitbuchse (nicht dargestellt) geführt. Im oberen Bereich des oberen Teils 48 des Ventilkörpers 40 ist auf der äußeren Mantelfläche des oberen Teils 48 eine Hülse 58 befestigt, die mit ihrem in Fig. 3 oberen Bereich wiederum mit einem Gehäusekörper 60 verbunden ist. In diesem ist ein in Fig. 2 nach unten offenes Sackloch 62 vorhanden.

Am in Fig. 2 unteren Ende des Sacklochs 62 ist in dieses ein Führungsring 64 eingesetzt. In diesem ist das obere Ende 66 des Ventilstößels 54 gleitend geführt. Das obere Ende 66 des Ventilstößels 54 wird von einer Druckfeder 68 beaufschlagt, die sich an der Basis des Sacklochs 62 im Gehäusekörper 60 abstützt. Über die Druckfeder 68 und den Ventilstößel 54 wird letztlich die Ventilkugel 46 gegen den Ventilsitz in der Durchgangsbohrung 44 im unteren Teil 42 des Ventilkörpers 40 gedrückt.

Am Gehäusekörper 60 ist außen ein Haltering 70 befestigt. Der Haltering 70 ragt radial vom Gehäusekörper 60 ab und ist insgesamt koaxial zu diesem. An dem radial äußeren Randbereich des Halterings 70 sind zwei Bügelelemente 72 befestigt, die eine Magnetwicklung 74 umgreifen. Der obere Bereich des Gehäusekörpers 60, der Haltering 70 und die Bügelelemente 72 sind mit Kunststoff 76 umspritzt.

Wenn die Brennkraftmaschine 10 eingeschaltet ist, wird der Druck in der Kraftstoff-Sammelleitung 26 vom Drucksensor 32 erfasst und über das Steuer- und Regelgerät 34 das Druckventil 38 so angesteuert, dass in der Kraftstoff-Sammelleitung 26 ein gewünschter Druck herrscht. Dabei führt eine Bestromung der Magnetwicklung 74 zu einer auf den Magnetanker 56 in Richtung des Pfeiles 78 wirkenden Kraft. Diese wird der Schließkraft der Druckfeder 68 überlagert. Somit wird die Ventilkugel 46 bei einer Bestromung der Magnetwicklung 74 mit geringerer Kraft gegen den Ventilsitz gedrückt, wodurch der Öffnungsdruck des Druckventils 38 variiert werden kann.

Fließt kein Strom durch die Magnetwicklung 74, wird die Ventilkugel 46 mit der vollen Kraft der Druckfeder 68 gegen den Ventilsitz gedrückt. In diesem Fall ist also das Druckventil 38 geschlossen. Die Druckfeder 68 ist allerdings so bemessen, dass die Ventilkugel 46 gegen die Kraft der Druckfeder 68 vom Ventilsitz abhebt, wenn der Druck in der Kraftstoff-Sammelleitung 26 einen maximal zulässigen Wert überschreitet. Auf diese Weise wird sichergestellt, dass dann, wenn die Magnetwicklung 74 nicht mehr bestromt werden kann, weil beispielsweise die Stromversorgung durch einen Defekt unterbrochen ist, der Druck in der Kraftstoff-Sammelleitung 26 einen maximal zulässigen Wert nicht überschreitet.

Somit wird die Funktionssicherheit der Kraftstoff-Einspritzvorrichtungen 28, welche nur bis zu einem bestimmten maximalen Druck sicher arbeiten können, gewährleistet. Ferner wird sichergestellt, dass es bei abgestellter Brennkraftmaschine in dem in der Kraftstoff-Sammelleitung 26 eingeschlossenen Kraftstoffvolumen aufgrund von Wärmeleitung innerhalb der Kraftstoff-Sammelleitung 26 nicht zu einem unzulässigen Druckanstieg kommen kann, welcher beispielsweise zu einer ungewollten Leckage der Kraftstoff-Einspritzvorrichtungen 28 in die Brennräume 30 hinein führen könnte.

Bei abgestellter Brennkraftmaschine 10 ist die Magnetwicklung 74 stromlos. Wie bereits ausgeführt wurde, wird in diesem Fall die Ventilkugel 46 mit der maximalen Kraft der Druckfeder 68 gegen den Ventilsitz gedrückt. Das Druckventil 38 ist somit geschlossen und das in der Kraftstoff-Sammelleitung 26 vorhandene Kraftstoffvolumen nach außen hin abgeschlossen. Der in der Kraftstoff-Sammelleitung 26 vorhandene Druck wird somit bei abgestellter Brennkraftmaschine 10 nicht abgelassen, sondern beibehalten.

Durch eine variable Bestromung der Magnetwicklung 74 ist es möglich, den Öffnungsdruck des Druckventils 38 an die Drehzahl der Brennkraftmaschine 10 anzupassen. Aus Emissions- und Verbrauchsgründen ist es gewünscht, dass der an den Kraftstoff-Einspritzvorrichtungen 28 anliegende Kraftstoffdruck bei niedrigen Drehzahlen der Brennkraftmaschine 10 niedriger ist als bei hohen Drehzahlen. Dies wird normalerweise durch eine entsprechende Bestromung der Magnetwicklung 74 erreicht. Hierdurch kann eine öffnungscharakteristik des Druckventils 38 realisiert werden, wie sie in Fig. 3 dargestellt ist. Dabei steigt der Öffnungsdruck PO des Druckventils 38 mit der Drehzahl n. In jedem Falle ist dabei sichergestellt, dass der Öffnungsdruck PO des Druckventils 38 kleiner ist als der maximal zulässige Funktionsdruck PVₘₐₓ der Kraftstoff-Einspritzvorrichtungen 28.

## Patentansprüche

1. Kraftstoffsystem für eine Brennkraftmaschine, mit einem Kraftstoffbehälter, mit mindestens einer Kraftstoffpumpe, mit einer Kraftstoff-Sammelleitung, die von der Kraftstoffpumpe gespeist wird, mit einer Ventileinrichtung, mit der der Druck in der Kraftstoff-Sammelleitung gesteuert werden kann, und mit mindestens einer Kraftstoff-Einspritzvorrichtung, über die der Kraftstoff in einen Brennraum der Brennkraftmaschine gelangen kann, wobei die Ventileinrichtung mittels einer Magnetwicklung elektrisch betätigbar und so ausgebildet ist, dass sie mindestens beim normalen Betriebsdruck in der Kraftstoff-Sammelleitung im stromlosen Zustand geschlossen ist, und wobei die Ventileinrichtung eine Vorspanneinrichtung umfasst, welche ein Ventilelement in Schließrichtung beaufschlagt und so ausgebildet ist, dass die Ventileinrichtung öffnet, wenn der Druck in der Kraftstoff-Sammelleitung einen bestimmten Wert, den sogenannten Öffnungsdruck, überschreitet, **dadurch gekennzeichnet, dass** die Bestromung der Magnetwicklung in Öffnungsrichtung des Ventilelements wirkt, derart, dass das Ventilelement mit geringerer Kraft gegen den Ventilsitz gedrückt wird und der Öffnungsdruckbei einer Bestromung der Magnetspule sinkt, und dass der Öffnungsdruck der Ventileinrichtung im stromlosen Zustand niedriger ist als ein maximal zulässiger Funktionsdruck der Kraftstoff-Einspritzvorrichtung, bei dessen Überschreiten die Kraftstoff-Einsprhzvorrichtung nicht mehr sicher schließt.

2. Kraftstoffsystem (12) nach Anspruch 1, **dadurch gekennzeichnet, dass** der Öffnungsdruck der Ventileinrichtung (38) bei hoher Drehzahl der Brennkraftmaschine (10) höher ist als bei geringer Drehzahl der Brennkraftmaschine (10).

3. Brennkraftmaschine (10), insbesondere für Kraftfahrzeuge, welche ein Kraftstoffsystem (12) umfasst mit einem Kraftstoffbehälter (14), mit mindestens einer Kraftstoffpumpe (16, 22), mit einer Kraftstoff-Sammelleitung (26), die von der Kraftstoffpumpe (22) gespeist wird, mit einer Ventileinrichtung (38), mit der der Druck in der Kraftstoff-Sammelleitung (26) gesteuert werden kann, und mit mindestens einer Kraftstoff-Einspritzvorrichtung (28), über die der Kraftstoff in einen Brennraum (30) der Brennkraftmaschine (10) gelangen kann, **dadurch gekennzeichnet, dass** das Kraftstoffsystem nach einem der Ansprüche 1 oder 2 ausgebildet ist.

4. Verfahren zum Betreiben einer Brennkraftmaschine, insbesondere für Kraftfahrzeuge, bei dem der Kraftstoff aus einem Kraftstoffbehälter über mindestens eine Kraftstoffpumpe in eine Kraftstoff-Sammelleitung und von dort über eine Kraftstoff-Einspritzvorrichtung in einen Brennraum der Brennkraftmaschine gefördert wird und bei dem der Druck in der Kraftstoff-Sammelleitung über eine Ventileinrichtung gesteuert wird, wobei die Ventileinrichtung mittels einer Magnetwicklung elektrisch betätigt wird und mindestens bei normalem Druck in der Kraftstoff-Sammelleitung im stromlosen Zustand geschlossen ist, und wobei ein Ventilelement der Ventileinrichtung von einer Vorspanneinrichtung in Schließrichtung beaufschlagt wird, so dass die Ventileinrichtung öffnet, wenn der Druck in der Kraftstoff-Sammelleitung einen bestimmten Wert, den sogenannten Öffnungsdruck, überschreitet, **dadurch gekennzeichnet, dass** die Bestromung der Magnetwiddung in Öffnungsrichtung des Ventilelementes wirkt, derart, dass das Ventilelement mit geringerer Kraft gegen den Ventilsitz gedrückt wird und der Öffnungsdruck bei einer Bestromung der Magnetspule sinkt, und dass der Öffnungsdruck der Ventileinrichtung im stromlosen Zustand niedriger ist als der maximal zulässige Funktionsdruck der Kraftstoff-Einspritzvorrichtung, bei dessen Überschreiten die Kraftstoff-Einspritzvörrichtung nicht mehr sicher schließt.

## Claims

1. Fuel system for an internal combustion engine, having a fuel tank, having at least one fuel pump, having a fuel collecting line which is fed by the fuel pump, having a valve device by means of which the pressure in the fuel collecting line can be controlled, and having at least one fuel injection device via which the fuel can pass into a combustion chamber of the internal combustion engine, with the valve device being electrically actuable by means of a magnet coil and being designed so as to be closed in the de-energized state at least under normal operating pressure in the fuel collecting line, and with the valve device comprising a preload device which loads a valve element in the closing direction and is designed such that the valve device opens when the pressure in the fuel collecting line exceeds a certain value, the so-called opening pressure, **characterized in that** the energization of the magnet coil acts in the opening direction of the valve element, in such a way that the valve element is pressed against the valve seat with a reduced force and the opening pressure falls in the event of an energization of the magnet coil, and **in that** the opening pressure of the valve device in the de-energized state is lower than a maximum admissible functional pressure of the fuel injection device, in the event of the exceedance of which the fuel injection device no longer reliably closes.

2. Fuel system (12) according to Claim 1, **characterized in that** the opening pressure of the valve device (38) is higher at high rotational speed of the internal combustion engine (10) than at low rotational speed of the internal combustion engine (10).

3. Internal combustion engine (10), in particular for motor vehicles, which comprises a fuel system (10) having a fuel tank (14), having at least one fuel pump (16, 22), having a fuel collecting line (26) which is fed by the fuel pump (22), having a valve device (38) by means of which the pressure in the fuel collecting line (26) can be controlled, and having at least one fuel injection device (28) via which the fuel can pass into a combustion chamber (30) of the internal combustion engine (10), **characterized in that** the fuel system is designed according to one of Claims 1 and 2.

4. Method for operating an internal combustion engine, in particular for motor vehicles, in which method the fuel is fed from a fuel tank into a fuel collecting line by means of at least one fuel pump and from said fuel collecting line into a combustion chamber of the internal combustion engine by means of a fuel injection device, and in which method the pressure in the fuel collecting line is controlled by means of a valve device, with the valve device being electrically actuated by means of a magnet coil and being closed in the de-energized state at least under normal pressure in the fuel collecting line, and with a valve element of the valve device being loaded in a closing direction by a preload device, such that the valve device opens when the pressure in the fuel collecting line exceeds a certain value, the so-called opening pressure, **characterized in that** the energization of the magnet coil acts in the opening direction of the valve element, in such a way that the valve element is pressed against the valve seat with a reduced force and the opening pressure falls in the event of an energization of the magnet coil, and **in that** the opening pressure of the valve device in the de-energized state is lower than the maximum admissible functional pressure of the fuel injection device, in the event of the exceedance of which the fuel injection device no longer reliably closes.

## Revendications

1. Système de carburant pour un moteur à combustion interne, comprenant un réservoir de carburant, au moins une pompe à carburant, une conduite de collecte de carburant qui est alimentée par la pompe à carburant, un dispositif de soupape, avec lequel la pression dans la conduite de collecte de carburant peut être commandée, et au moins un dispositif d'injection de carburant, par le biais duquel le carburant peut parvenir dans une chambre de combustion du moteur à combustion interne, le dispositif de soupape pouvant être actionné électriquement au moyen d'un enroulement magnétique et étant réalisé de telle sorte qu'il soit fermé au moins dans le cas d'une pression de fonctionnement normale dans la conduite de collecte de carburant dans l'état non alimenté en courant, et le dispositif de soupape comprenant un dispositif de précontrainte, qui sollicite un élément de soupape dans le sens de la fermeture et qui est réalisé de telle sorte que le dispositif de soupape s'ouvre lorsque la pression dans la conduite de collecte de carburant dépasse une valeur déterminée, que l'on appelle la pression d'ouverture, **caractérisé en ce que** l'alimentation en courant de l'enroulement magnétique agit dans le sens de l'ouverture de l'élément de soupape de telle sorte que l'élément de soupape soit pressé avec une faible force contre le siège de soupape et que la pression d'ouverture chute dans le cas d'une alimentation en courant de la bobine magnétique, et que la pression d'ouverture du dispositif de soupape soit inférieure dans l'état non alimenté en courant à une pression fonctionnelle maximale admissible du dispositif d'injection de carburant, au-delà de laquelle le dispositif d'injection de carburant ne se ferme plus de manière sûre.

2. Système de carburant (12) selon la revendication 1, **caractérisé en ce que** la pression d'ouverture du dispositif de soupape (38), à haut régime du moteur à combustion interne (10), est supérieure à la pression à bas régime du moteur à combustion interne (10).

3. Moteur à combustion interne (10), en particulier pour véhicules automobiles, qui comprend un système de carburant (12), comprenant un réservoir de carburant (14), au moins une pompe à carburant (16, 22), une conduite de collecte de carburant (26) qui est alimentée par la pompe à carburant (22), un dispositif de soupape (38), avec lequel la pression dans la conduite de collecte de carburant (26) peut être commandée, et au moins un dispositif d'injection de carburant (28), par le biais duquel le carburant peut parvenir dans une chambre de combustion (30) du moteur à combustion interne (10), **caractérisé en ce que** le système de carburant est réalisé selon l'une quelconque des revendications 1 ou 2.

4. Procédé pour faire fonctionner un moteur à combustion interne, notamment pour des véhicules automobiles, dans lequel le carburant est refoulé depuis un réservoir de carburant par le biais d'au moins une pompe à carburant dans une conduite de collecte de carburant et de là, par le biais d'un dispositif d'injection de carburant, dans une chambre de combustion du moteur à combustion interne, et dans lequel la pression dans la conduite de collecte de carburant est commandée par le biais d'un dispositif de soupape, le dispositif de soupape étant commandé électriquement au moyen d'un enroulement magnétique et étant fermé au moins dans le cas d'une pression normale dans la conduite de collecte de carburant dans l'état non alimenté en courant, et un élément de soupape du dispositif de soupape étant sollicité dans le sens de la fermeture par un dispositif de précontrainte, de sorte que le dispositif de soupape s'ouvre quand la pression dans la conduite de collecte de carburant dépasse une valeur déterminée, que l'on appelle la pression d'ouverture, **caractérisé en ce que** l'alimentation en courant de l'enroulement magnétique agit dans le sens de l'ouverture de l'élément de soupape de telle sorte que l'élément de soupape soit pressé avec une faible force contre le siège de soupape et que la pression d'ouverture chute dans le cas d'une alimentation en courant de la bobine magnétique, et que la pression d'ouverture du dispositif de soupape soit inférieure dans l'état non alimenté en courant à une pression fonctionnelle maximale admissible du dispositif d'injection de carburant, au-delà de laquelle le dispositif d'injection de carburant ne se ferme plus de manière sûre.
